# EUROPÄISCHE PATENTSCHRIFT

(11) **EP 2 685 784 B1**
(45) Veröffentlichungstag und Bekanntmachung des Hinweises auf die Patenterteilung: **14.09.2016**
(21) Anmeldenummer: 12290232.3
(22) Anmeldetag: 11.07.2012
(51) Int. Cl.: H05B 3/44, F24H 3/04

(54) **Heizvorrichtung**
Dispositif de chauffage
Heating device

(43) Veröffentlichungstag der Anmeldung: 15.01.2014
(73) Patentinhaber: MAHLE Behr GmbH & Co. KG, 70469 Stuttgart (DE); Mahle Behr France Rouffach S.A.S, 68250 Rouffach (FR)
(72) Erfinder: Krumbach, Karl-Gerd, 71576 Burgstetten (DE); Englert, Peter, 74177 Bad Friedrichshall (DE); Kohl, Michael, 74321 Bietigheim-Bissingen (DE); Kästle, Christoph, 89077 Ulm (DE); Stoeckel, Jérôme, 68540 Bollwiller (FR); Brun, Michel, 68740 Rustenhart (FR)
(74) Vertreter: Grauel, Andreas

(56) Entgegenhaltungen:
- EP-A1- 0 530 525
- DE-A1- 19 737 241
- DE-U1-202011 004 800

## Beschreibung

### Technisches Gebiet

Die Erfindung betrifft eine Heizvorrichtung, insbesondere für eine Heizungsoder Klimaanlage eines Fahrzeuges, nach dem Oberbegriff von Anspruch 1.

### Stand der Technik

Aus dem Stand der Technik ist es bekannt, elektrisch betriebene Heizvorrichtungen in Wärmetauscher für Heiz- und Klimaanlagen von Kraftfahrzeugen einzubauen, wo sie beispielsweise als Zusatzheizung eingesetzt werden. Aus den Dokumenten DE 10 2004 055 523 A1 und DE 10 2006 025 320 A1 sind solche elektrisch betriebenen, als Zusatzheizungen verwendeten Heizvorrichtungen bekannt, die mehrere Schichten aus unterschiedlichen Werkstoffen umfassen.

Insbesondere in Hybridfahrzeugen oder in rein elektrisch betriebenen Fahrzeugen werden elektrisch betriebene Heizvorrichtungen beispielsweise als Zuheizer eingesetzt. Bei solchen Fahrzeugen ist die Bordnetzspannung größer als 60 V, teilweise auch größer als 300 V. Aufgrund der hohen geforderten Heizleistungen der Heizvorrichtungen oder des Zuheizers wird dieser bei solchen Fahrzeugen üblicherweise mit hohen Spannungen betrieben, um die Stromstärke möglichst gering halten zu können. Ein Spannungsabfall würde die Notwendigkeit der Verwendung von höheren Stromstärken nach sich ziehen. Auch muss ein solcher für den Betrieb mittels einer Hochspannung ausgelegter Heizer einen sicheren Berührungsschutz aufweisen, mit dem eine Gefährdung der Fahrzeuginsassen im Betrieb ausgeschlossen werden kann. Vorgabe ist hier, dass alle elektrisch leitenden und von außen berührbaren Teile des elektrischen Heizers beziehungsweise Zuheizers potentialfrei sind, was bedeutet, dass ein absoluter Berührungsschutz gemäß der Schutzklasse I oder der Schutzklasse II gewährleistet werden muss.

Im Allgemeinen werden bei den bekannten Heizregistern verschiedene Materialien für verschiedene Schichten verwendet, da diese auch unterschiedliche Aufgaben erfüllen müssen. Dabei müssen die Isolationsschichten eine gute elektrische Isolation, eine hohe Durchschlagsfestigkeit und eine gute thermische Leitfähigkeit aufweisen, wozu insbesondere Isolierkeramiken wie beispielsweise Aluminiumoxid verwendet werden können. Ferner müssen die Kontaktelektroden eine sehr gute thermische und eine elektrische Leitfähigkeit aufweisen. Die Kontaktelektroden bestehen beispielsweise aus Aluminium oder anderen Materialien. Solche Kontaktelektroden sind nur vorhanden, wenn das Heizregister eine Heizeinheit mit einer PTC-Schicht umfasst. Bei Verwendung einer Heizeinheit mit Dickschichtheizelementen sind dahingegen keine Kontaktelektroden vorhanden, die durch eine Flächenkontaktierung ein tribologisches System bilden. Weiterhin muss eine umhüllende Schicht, die als Rohrwand oder als Profil aus Aluminium ausgebildet sein kann, eine sehr gute thermische Leitfähigkeit aufweisen.

Ein für den Betrieb mittels einer Hochspannung geeigneter Heizer ist beispielsweise aus einer früheren Patentanmeldung der Anmelderin bekannt, wobei der dort beschriebene Heizer aus mehreren Schichten oder Elementen aus unterschiedlichen Werkstoffen ausgebildet ist, die sich in einem geschlossenen verpressten oder gepressten Heizregisterprofil befinden und miteinander verspannt sind. Dabei können die Elemente mittels eines verspannten Profilrohres oder über ein verspanntes System, das unter anderem aus Federn und/oder Klammern ausgebildet sein kann, miteinander verspannt werden.

Ein beispielhafter Aufbau des Heizregisters eines herkömmlichen Heizers wird im Folgenden in Verbindung mit der beiliegenden Figur 1 näher dargestellt. Das in der Figur 1 dargestellte Heizregister 10 umfasst ein schichtförmiges Heizelement 20, das eine PTC-Keramik 30 mit mindestens einer leitenden Kontaktschicht aufweist, die mit Kontaktblechen 40 beispielsweise mittels Silikon verklebt ist. Die leitende Kontaktschicht kann aus Gold ausgebildet sein. Ferner kann die schichtförmige Heizeinheit 20 Dickschichtheizelemente auf einem Trägermaterial, das beispielsweise aus Isolierkeramik gebildet ist, aufweisen. Ferner umfasst das Heizregister 10 zwei Isolationsschichten 50, die beispielsweise aus Isolierkeramik ausgebildet sind, eine umhüllende Außenschicht 60 z.B. aus Aluminium, die hier ein Rohrprofil aufweist und insbesondere als verpresstes Rohr ausgebildet sein kann. Die umhüllende Schicht 60 wird vorzugsweise als Extrusionsprofil (nicht dargestellt) ausgebildet. Ferner sind mit dem Bezugszeichen 35 die Kontaktbereiche zwischen sich kontaktierenden Schichten gekennzeichnet.

Insgesamt ist dabei wichtig, dass das schichtförmige Heizelement 20, die Isolationsschichten 50, und die umhüllende Schicht 60 miteinander verspannt beziehungsweise verpresst sind. Durch die Presskraft wird ein guter Wärmeübergang von der Heizeinheit 20 an die wärmeübertragende Fläche, die eine Wand beziehungsweise eine Rippe sein kann, sichergestellt.

Ferner müssen die Isolationsschichten 50 eine gute thermische Leitfähigkeit aufweisen und die elektrische Trennung zwischen der Heizeinheit, insbesondere den Kontaktblechen der Heizeinheit, einerseits und der umhüllenden Außenschicht 60 andererseits sicherstellen. Eine Isolierkeramik aus Aluminiumoxid erfüllt diese beiden Anforderungen. Insgesamt werden die Umgebung der Kontaktflächen sowie die Art, der Verlauf, und das Ausmaß eines Verschleißes der Kontaktflächen von den Werkstoffen und der Beschaffenheit der Komponenten, sowie von Zwischenstoffen, Umgebungseinflüssen und Einsatzbedingungen bestimmt.

Aufgrund der erwähnten, in den Heizern verwendeten unterschiedlichen Materialien oder Werkstoffe benachbarter Schichten mit jeweils unterschiedlichen oder sehr unterschiedlichen Werkstoffeigenschaften, die miteinander in Kontakt kommen, kommt es im Betrieb zu einer Relativbewegung und Reibung zwischen den Elementen des Heizers. Insbesondere gibt es insbesondere Werkstoffpaarungen mit unterschiedlichen Wärmeausdehnungskoeffizienten. Somit bilden die verschiedenen Elemente ein tribologisches System, das die Oberflächen mindestens zweier Komponenten, die miteinander in bewegtem Kontakt sind, umfasst.

Die führen im Allgemeinen jedoch dazu, dass die im Betrieb entstehende Relativbewegung und Reibung zwischen den Elementen des Heizers zu einem Abrieb (Fressen) der Kontaktflächen der Elemente und, dadurch bedingt, schließlich zu einem Leistungsverlust wegen der dabei entstehenden Luftspalte zwischen den Kontaktflächen der Elemente führt. Die im Kern des Heizregisters, das heißt beispielsweise zwischen zwei Kontaktelektroden, entstehende Wärme muss über die Isolationskeramik und das umhüllende Rohr an die Umgebung abgeführt werden, wobei es bei Vorhandensein von Luftspalten zu einem Leistungsabfall im Betrieb des Heizers kommt.

Insbesondere bei Materialpaarungen wie beispielsweise weiches Aluminium in direktem Kontakt mit sehr harter Isolationskeramik kann es zu dem erwähnten spaltbildenden Abrieb beispielsweise des Aluminiums kommen, wie beispielsweise bei einem Kontaktblech aus Aluminium, einer zwischenliegenden Isolationsschicht aus Aluminiumoxid, und einer umhüllenden, als Rohr oder als Profil aus extrudiertem Aluminium ausgebildeten Außenschicht.

In den Figuren 2 und 3 ist jeweils eine stark schematisierte Querschnitteilansicht durch das Heizregister 10 aus der Figur 1 dargestellt, wobei die Figur 2 ein neues Heizregister 10, das heißt einen Heizer in einem anfänglichen Zustand direkt nach seiner Herstellung zeigt wohingegen in Figur 3 das Heizregister 10 in einem Zustand nach dem Durchlaufen mehrerer Temperaturzyklen gezeigt wird.

Aus den Figuren 2 und 3 ist die Schichtstruktur des Heizregisters 10 deutlich zu ersehen: Die PTC-Schicht 30 ist mittels eines Klebers 21 mit einer Kontaktelektrode 40 verklebt. Die dargestellte Kotaktelektrode 40 kontaktiert an ihrer der PTC-Schicht 30 abgewandten Seite eine Isolationsschicht 50. Zwischen der Kontaktelektrode 40 und der Isolationsschicht 50 ist ein Luftspalt 41 vorhanden. Ferner kontaktiert die Isolationsschicht 50 an ihrer der Kontaktelektrode 40 abgewandten Seite die umhüllende Außenschicht (Rohrwand) 60. Zwischen der Isolationsschicht 50 und der umhüllenden Außenschicht 60 ist ein weiterer Luftspalt 51 vorhanden. Die Rohrwand 60 ist mittels eines Klebers 61 mit einer von Luft 80 durchströmten Rippe 70 verklebt.

Aus einem Vergleich der in den Figuren 2 und 3 gezeigten Veranschaulichung kann man feststellen, dass der Luftspalt 41 zwischen dem Kontaktblech 40 und der Isolationsschicht 50 und der Luftspalt 51 zwischen der Isolationsschicht 50 und der Rohrwand 60 wegen des vorhandenen Abriebs zwischen den sich kontaktierenden Schichten 40 und 50 beziehungsweise 50 und 60 sich jeweils deutlich vergrößert haben.

In der Figur 4 ist der Verlauf einer durch die PTC-Schicht 20 hervorgebrachten Temperatur T in Abhängigkeit von einer Wärmeübertragungsstrecke d zwischen der PTC-Schicht 30 und der Rohrwand 60 dargestellt. Mit KT1 werden dabei die Temperaturabhängigkeit des neuen Heizregisters 10 (vergleiche Figur 2) und mit KT2 die entsprechende Temperaturabhängigkeit für dasselbe Heizregister 10 in einem Zustand nach dem Durchlaufen mehrerer Temperaturzyklen (vergleiche Figur 3) bezeichnet. Ferner wird mit ΔT der Temperaturunterschied gekennzeichnet, den der durch Abrieb und die dadurch hervorgerufene Vergrößerung der Luftspalte 41 und 51 bedingten Leistungsverlust im Heizregister 10 verursacht.

Je größer beziehungsweise länger die einzelnen Heizregister oder Heizstränge sind, umso größer werden auch die absolute Wärmeausdehnung und der damit verbundene Reibungsweg zwischen den einzelnen Schichten. Die Wahl eines geeigneten tribologischen Systems ist daher unumgänglich, um die Entstehung von Luftspalten zwischen den Schichten zu verhindern, die zu einer schlechten Wärmeausbringung führen, wobei bereits Luftspalte mit einer Dicke von unter 100 µm zu einem Leistungsverlust von über 30% führen können.

### Darstellung der Erfindung, Aufgabe, Lösung, Vorteile

Es ist die Aufgabe der Erfindung, eine Heizvorrichtung zu schaffen, deren Heizregister derartig ausgebildet ist, dass der Abrieb zwischen den das Heizregister ausbildenden Schichten minimiert wird, der insbesondere aufgrund der unterschiedlichen thermischen Ausdehnungen der für diese Schichten verwendeten unterschiedlichen Materialpaarungen entsteht.

Dies wird erreicht mit den Merkmalen von Anspruch 1, wonach eine elektrisch betriebene Heizvorrichtung ein Heizregister aufweist, das ein schichtförmiges Heizelement zum Umwandeln von elektrischer Energie in Wärme und zumindest eine, bevorzugt zwei, elektrisch isolierende und wärmeleitende Isolationsschicht bzw. Isolationsschichten umfasst, die jeweils zumindest bereichsweise eine Seite des schichtförmigen Heizelements kontaktiert, wobei die Isolationsschicht und das schichtförmige Heizelement miteinander verspannt sind. Ferner ist zwischen mindestens einer der Isolationsschichten und dem schichtförmigen Heizelement eine einem Abrieb entgegenwirkende Gleitschicht angeordnet und/oder es weisen mindestens eine der Isolationsschichten und das schichtförmige Heizelement zumindest in dem Bereich ihrer gegenseitigen Kontaktflächen eine Materialpaarung auf, bei der der Abrieb der Kontaktflächen einen vorbestimmten Grenzwert unterschreitet.

Weitere vorteilhafte Ausgestaltungen sind durch die nachfolgende Figurenbeschreibung und durch die Unteransprüche beschrieben.

Erfindungsgemäß werden, im Gegensatz zum Stand der Technik, für mindestens zwei sich kontaktierende Schichten, insbesondere für das Heizelement im Bereich seiner Kontaktflächen und für die Isolierschichten reibungsoptimierte schmierstofffreie Werkstoffpaarungen, die nicht zum fressen neigen, verwendet. Vorteilhaft werden somit die Werkstoffpaarungen beziehungsweise Materialpaarungen zwischen mindestens zwei der sich bewegenden Bauteile beziehungsweise Schichten so abgestimmt, dass der Abrieb verringert beziehungsweise minimiert wird. So können die Werkstoffpaarungen derart gewählt werden, dass der Reibungskoeffizient zwischen den sich kontaktierenden Schichten verkleinert wird. Auch kann zwischen den sich kontaktierenden Schichten, insbesondere zwischen den Kontaktflächen des Heizelementes und den Isolationsschichten, eine Gleitschicht vorhanden sein, durch die der Abrieb zwischen dem Heizelement und den Isolationsschichten verringert beziehungsweise vermieden wird. Durch eine Vermeidung oder Verringerung des Abriebes zwischen den sich kontaktierenden Schichten des Heizers wird die Wahrscheinlichkeit für die Bildung von Luftspalten beziehungsweise von Mikroluftspalten zwischen diesen Schichten und dadurch auch die Wahrscheinlichkeit für die Entstehung eines Leistungsverlusts, der von einer durch das Vorhandensein von Spalten zwischen den sich kontaktierenden Schichten verschlechterten Wärmeübertragung verursacht wird, verringert oder gar vermieden.

Durch die Vermeidung oder Verringerung des Abriebes zwischen den sich kontaktierenden Schichten des Heizers wird insbesondere erreicht, dass die Reibungskräfte zwischen den sich kontaktierenden Schichten nahezu konstant sind oder bleiben, was zu einer Verlängerung der Lebensdauer des erfindungsgemäßen Heizregisters führt.

Ferner führt das Vorhandensein von Gleitschichten zwischen den sich kontaktierenden Schichten des Heizregisters zu einer Verbesserung der Wärmeübertragung in dem Heizregister, was insbesondere dadurch begründet ist, dass die verwendeten Gleitschichten eine bessere Wärmeleitfähigkeit haben als die Mikroluftspalte.

Das Heizregister der erfindungsgemäßen Heizvorrichtung kann eine derartige Außenschicht (Außenprofil) umfassen, die die aus den Isolationsschichten und dem schichtförmigen Heizelement ausgebildete Anordnung zumindest teilweise umgibt, die zu den dem Heizelement abgewandten Oberflächen der Isolationsschichten jeweils zumindest bereichsweise kontaktiert, und die mit den Isolationsschichten und dem Heizelement verspannt ist. Die Außenschicht kann als Rohrwand eines umhüllenden Rohrs, vorzugsweise eines verpressten Rohrs, oder als Extrusionsprofil ausgebildet sein.

Vorzugsweise ist zwischen mindestens einer der Isolationsschichten und der Außenschicht mindestens eine Gleitschicht aus einem derartigen Material angeordnet, dass der Abrieb der Kontaktflächen der Isolationsschicht und der Außenschicht jeweils einen vorbestimmten Grenzwert unterschreitet.

Insbesondere wird für die Ausbildung mindestens einer Isolationsschicht und der Außenschicht zumindest in dem Bereich ihrer Kontaktflächen eine derartige Materialpaarung verwendet, dass der Abrieb der Kontaktflächen der Isolationsschicht und der Außenschicht jeweils einen vorbestimmten Grenzwert unterschreitet.

Durch die Verwendung von geeigneten Werkstoffpaarungen für die Ausbildung der Isolationsschichten und der Außenschicht des Heizregisters und/oder durch das Vorhandensein von geeigneten Gleitschichten zwischen der Außenschicht und den Isolationsschichten wird erfindungsgemäß ein zwischen weiteren sich kontaktierenden Schichten des erfindungsgemäßen Heizregisters erzeugbarer Abrieb verringert oder vermieden, was zu einer weiteren Reduzierung eines ansonsten durch das Vorhandensein von Luftspalten beziehungsweise Mikroluftspalten bedingten Leistungsverlustes führt.

Ferner kann das schichtförmige Heizelement der erfindungsgemäßen Heizvorrichtung eine PTC-Schicht, insbesondere eine PTC-Schicht mit mindestens einer elektrisch leitenden Kontaktschicht, und zwei schichtförmige Kontaktelektroden umfassen, die jeweils eine Oberfläche der PTC-Schicht zumindest bereichsweise kontaktieren. Auch kann das schichtförmige Heizelement der erfindungsgemäßen Heizvorrichtung mindestens ein auf einer Trägerschicht angebrachtes Dickschichtheizelement umfassen,

Vorzugsweise ist zwischen mindestens einer Kontaktelektrode und der PTC-Schicht mindestens eine Gleitschicht aus einem derartigen Material angeordnet, dass der Abrieb der Kontaktflächen der Kontaktelektrode und der PTC-Schicht jeweils einen vorbestimmten Grenzwert unterschreitet.

Insbesondere wird für die Ausbildung mindestens einer Kontaktelektrode und der PTC-Schicht zumindest in dem Bereich ihrer Kontaktflächen eine derartige Materialpaarung verwendet, dass der Abrieb der Kontaktflächen der Kontaktelektrode und der PTC-Schicht jeweils einen vorbestimmten Grenzwert unterschreitet.

Durch die Verwendung von geeigneten Werkstoffpaarungen für die Ausbildung der Kontaktelektroden und der PTC-Schicht des Heizregisters und/oder durch das Vorhandensein von geeigneten Gleitschichten zwischen den Kontaktelektroden und der PTC-Schicht wird erfindungsgemäß ein zwischen weiteren sich kontaktierenden Schichten des erfindungsgemäßen Heizregisters erzeugbaren Abrieb verringert oder vermieden, was zu einer weiteren Reduzierung des durch Luftspalte beziehungsweise Mikroluftspalte bedingten Leistungsverlustes führt.

Bei einer besonders bevorzugten Ausführungsform der Erfindung ist die Außenschicht aus Aluminium ausgebildet. Ferner kann mindestens eine Isolationsschicht aus Isolierkeramik, insbesondere aus einer Isolierkeramik mit Aluminiumoxid, ausgebildet sein. Weiterhin ist die PTC-Schicht insbesondere aus PTC-Keramik ausgebildet. Auch können die Kontaktschicht der PTC-Schicht aus Gold, Silber oder Aluminium und mindestens eine Kontaktelektrode aus Aluminium ausgebildet sein.

Bei einer weiteren Ausführungsform der Erfindung sind mindestens eine Kontaktelektrode und der PTC-Schicht an ihren Kontaktflächen miteinander verklebt. Auch durch das Verkleben von sich kontaktierenden Schichten an Ihrer Kontaktfläche kann die Wahrscheinlichkeit für die Bildung von Luftspalten beziehungsweise Mikroluftspalten drastisch reduziert werden.

Insbesondere ist mindestens eine Gleitschicht, die zwischen mindestens zwei der sich kontaktierenden Schichten angeordnet ist, als Beschichtung einer Kontaktfläche einer der mindestens zwei der sich kontaktierenden Schichten oder als separate Schicht ausgebildet. Mit anderen Worten, es können mindestens zwei der sich kontaktierenden Schichten jeweils an ihrer Kontaktfläche mit einer Gleitschicht beschichtet sein oder zwischen ihren Kontaktflächen eine getrennt ausgebildete Gleitschicht umfassen.

Vorzugsweise ist mindestens eine Gleitschicht, die zwischen mindestens zwei der sich kontaktierenden Schichten vorhanden ist, als Dünnfilm mit einer Dicke von unter 20 µm aus Silikon oder Polyesterlack mit Bohrnitrit als Gleitmittel ausgebildet. Auch kann mindestens eine Gleitschicht aus einem Polymer, das insbesondere mit Wärmeleitpartikeln zur Realisierung jeglicher Wärmeübertragung gefüllt ist und/oder durch Hitze oder Zusatz von chemischen Härtern aushärtet, ausgebildet sein.

Insbesondere ist mindestens eine Gleitschicht, die zwischen mindestens zwei der sich kontaktierenden Schichten angeordnet ist, durch die Einbringung mindestens eines Schmierstoffes, wie beispielsweise Öl oder Fett, zwischen mindestens zwei der sich kontaktierenden Schichten realisiert. Auch kann mindestens eine Gleitschicht aus einem mit mindestens einem Schmierstoff getränktes Material, wie beispielsweise ein im Öl getränktes Papier, ausgebildet sein.

Erfindungsgemäß werden für sich kontaktierende Schichten zumindest in dem Bereich ihrer Kontaktflächen vorzugsweise reibungsoptimierte schmierstofffreie Werkstoffpaarungen verwendet, die nicht zum fressen neigen. Dabei wird für die Ausbildung von mindestens zwei sich kontaktierenden Schichten zumindest in dem Bereich ihrer Kontaktflächen insbesondere eine Materialpaarung aus Messing und Aluminium oder aus Messing und Zinn verwendet. Die Werkstoffpaarungen werden dabei insbesondere derartig ausgewählt, dass der Reibungskoeffizient zwischen den sich kontaktierenden Schichten reduziert wird. Beispielsweise hat die Werkstoffpaarung aus Aluminium zu Aluminium einen Reibungskoeffizient von 1.

Einfach ausgedrückt wird erfindungsgemäß der Abrieb zwischen den Schichten eines Heizregisters durch die Auswahl der Werkstoffe aus der die Schichten ausgebildet sind und/oder durch die Verwendung von Zusatzmaßnahmen, wie eine geeignete Beschichtung der Schichten und/oder die Einfügung von Zwischenlagen aus geeignetem Material zwischen den Schichten, minimiert.

Durch die Minimierung des Abriebs zwischen den Materialien der sich kontaktierenden Schichten des Heizregisters, die unterschiedlichen Wärmeausdehnungen aufweisen, wird eine Mikrospaltbildung zwischen diesen Schichten, wie beispielsweise zwischen einer PTC-Keramik und den Kontaktblechen und/oder zwischen einer Isolationskeramik und einem umhüllenden Rohr oder Profil, minimiert beziehungsweise vermieden. Dadurch wird auch einen durch das Vorhandensein von Mikrospalten entstehenden Leistungsverlust in dem erfindungsgemäßen Heizregister vermieden.

Der erfindungsgemäße Aufbau der Heizvorrichtung ist für Hochspannungen, das heißt, für Spannungen, die größer als 60 V sind, besonders geeignet. Aber auch für elektrische Zuheizer mit einer Spannung < 60V ist der erfindungsgemäße Aufbau geeignet. Die Verwendung von modifizierten Werkstoffpaarungen und/oder die Verwendung einer Gleitschicht zwischen sich kontaktierenden Schichten beeinträchtigen die Funktion und den Einsatzbereich des erfindungsgemäßen elektrischen Heizers nicht. Das heißt, dass durch die Verwendung der modifizierten Werkstoffpaarungen und/oder durch die Verwendung einer Gleitschicht zwischen den sich kontaktierenden Schichten kein nennenswerter Leistungsverlust und keine Beeinträchtigung der elektrischen Isolationsfestigkeit hinsichtlich Hochspannungen entsteht.

### Kurze Beschreibung der Zeichnungen

Nachstehend wird die Erfindung auf der Grundlage mindestens eines Ausführungsbeispiels anhand der Zeichnungen näher erläutert. Es zeigen:
- Fig. 1: eine Querschnittansicht eines Heizregisters einer elektrisch betriebenen Heizvorrichtung nach dem Stand der Technik
- Fig. 2: eine stark schematisierte Teilquerschnittansicht durch das in der Figur 1 dargestellte Heizregister, wobei das Heizregister in einem anfänglichen Zustand dargestellt ist, der direkt nach der Herstellung der dazugehörigen Heizvorrichtung vorliegt,
- Fig. 3: eine stark schematisierte Teilquerschnittansicht durch das in der Figur 1 dargestellte Heizregister, wobei das Heizregister in einem Zustand dargestellt ist, der vorliegt, nachdem es mehrere Temperaturzyklen durchlaufen hat,
- Fig. 4: der Temperaturverlauf durch das Heizregister in dem in der Figur 3 dargestellten Zustand in Vergleich zu dem Temperaturverlauf durch das Heizregister in dem in der Figur 4 dargestellten Zustand,
- Fig. 5: eine Querschnittansicht eines Heizregisters einer elektrisch betriebenen Heizvorrichtung nach einer ersten Ausführungsform der Erfindung, und
- Fig. 6: eine Querschnittansicht eines Heizregisters einer elektrisch betriebenen Heizvorrichtung nach einer zweiten Ausführungsform der Erfindung,

### Bevorzugte Ausführungen der Erfindung

Die Figur 5 zeigt in Explosionsdarstellung eine Querschnittansicht durch ein Heizregister 10 einer Heizvorrichtung nach einem ersten Ausführungsbeispiel der erfindungsgemäßen Heizvorrichtung. Das Heizregister 10 der Heizvorrichtung nach der ersten Ausführungsform umfasst ein schichtförmiges Heizelement 20, das eine PTC-Schicht 30 und zwei schichtförmige Kontaktelektroden 40 umfasst. Die PTC-Schicht 30 ist zwischen den zwei Kontaktelektroden 40 angeordnet. Zwischen jeder der Kontaktelektroden 40 und der PTC-Schicht 30 ist jeweils eine separat ausgebildete Gleitschicht 130 angeordnet, mittels der der Abrieb zwischen der entsprechenden Kontaktelektrode 40 und der PTC-Schicht 30 minimiert beziehungsweise vermieden wird.

Bei jeder der Kontaktelektroden 40 ist auf der jeweiligen der PTC-Schicht 30 abgewandten Seite eine Isolationsschicht 50 angeordnet. Ferner ist zwischen jeder Kontaktelektrode 40 und jeder Isolationsschicht 50 auch eine separat ausgebildete Gleitschicht 140 angeordnet, mittels der der Abrieb zwischen der entsprechenden Kontaktelektrode 40 und der entsprechenden Isolationsschicht 50 minimiert beziehungsweise vermieden wird.

Weiterhin ist an der einer Kontaktelektrode 40 abgewandten Seite einer jeweiligen Isolationsschicht 50 ein Rohrprofil 60 vorhanden, das als umhüllendes verpresstes Rohr 60 ausgebildet ist. Mittels dieses verpressten Rohrs 60 sind alle das Heizregister 10 bildenden Elemente miteinander verspannt. Dabei wird durch die aufgebrachte Presskraft ein guter Wärmeübergang von dem Heizelement 20 an die äußere wärmeübertragende Fläche des verpressten Rohrs 60 sichergestellt. Ferner ist zwischen jeder Isolationsschicht 50 und dem verpressten Rohr 60 auch eine separat ausgebildete Gleitschicht 150 angeordnet, mittels der ein Abrieb zwischen dem verpressten Rohr 60 und der entsprechenden Isolationsschicht 50 minimiert beziehungsweise vermieden wird.

Die Figur 6 zeigt in Explosionsdarstellung eine Querschnittansicht durch ein Heizregister 10 einer Heizvorrichtung nach einem zweiten Ausführungsbeispiel der erfindungsgemäßen Heizvorrichtung. Das Heizregister 10 der Heizvorrichtung nach der zweiten Ausführungsform umfasst dabei ein schichtförmiges Heizelement 20, das eine zwischen zwei schichtförmigen Kontaktelektroden 40 angeordnete PTC-Schicht 30 umfasst.

Die PTC-Schicht 30 ist an jeder einer entsprechenden Kontaktelektrode zugewandte Seite mit einer Gleitschicht 130 beschichtet, mittels der der Abrieb zwischen der PTC-Schicht 30 und der entsprechenden Kontaktelektrode 40 minimiert beziehungsweise vermieden wird.

An der der PTC-Schicht 30 abgewandten Seite jeder Kontaktelektrode 40 ist jeweils eine Isolationsschicht 50 angeordnet. Jede Isolationsschicht 50 ist an ihrer der entsprechenden Kontaktelektrode 40 zugewandten Seite mit einer Gleitschicht 140 beschichtet, mittels der der Abrieb zwischen jeder der Isolationsschichten 50 und der entsprechenden Kontaktelektrode 40 minimiert beziehungsweise vermieden wird.

Weiterhin ist an der einer Kontaktelektrode 40 abgewandten Seite jeder Isolationsschichte ein Rohrprofil 60 vorhanden, das als umhüllendes verpresstes Rohr 60 ausgebildet ist. Mittels des verpressten Rohrs 60 sind auch bei diesem Ausführungsbeispiel alle das Heizregister 10 bildenden Elemente miteinander verspannt. Durch die Presskraft wird auch hier ein guter Wärmeübergang von dem Heizelement 20 an die äußere wärmeübertragende Fläche des verpressten Rohrs 60 sichergestellt. Ferner ist jede Isolationsschicht 50 an ihrer dem umhüllenden Rohr 60 zugewandten Seite mit einer Gleitschicht 150 beschichtet, mittels der den Abrieb zwischen jeder der Isolationsschichten 50 und dem umhüllen Rohr 60 minimiert beziehungsweise vermieden wird.

Sowohl bei dem ersten als auch bei dem zweiten Ausführungsbeispiel der Erfindung kann die PTC-Schicht 30 aus einer PTC-Keramik-Schicht und mindestens eine leitende Kontaktschicht (nicht dargestellt) aus Gold oder Silber aufweisen. Ferner kann jede der Isolationsschichten 50 aus Isolationskeramik ausgebildet sein. Das umhüllende Rohr 60 kann insbesondere aus Aluminium gebildet sein.

Somit kann erfindungsgemäß mindestens eine der Gleitschichten 130, 140, 150 als weiteres Bauteil zwischen den sich relativ zueinander bewegenden Oberflächen der entsprechenden sich kontaktierenden Schichten des Heizregisters 10 eingebracht werden.

Ferner kann mindestens eine der Gleitschichten 130, 140, 150 jeweils als direkte Beschichtung einer oder beider der sich relativ zueinander bewegenden Oberflächen von mindestens zwei der sich kontaktierenden beziehungsweise aneinander angrenzenden Schichten des Heizregisters 10 ausgebildet sein.

Auch kann zwischen den sich relativ zueinander bewegenden Oberflächen von mindestens zwei der sich kontaktierenden Schichten ein Schmierstoff, wie beispielsweise Öl oder Fett, eingebracht werden.

Weiterhin kann das erfindungsgemäße Gleitschichtsystem eine Kombination mehrerer der oben genannten Gleitschichten umfassen. Beispielsweise ist jeweils eine der beiden sich relativ zueinander bewegenden Oberflächen beschichtet, wobei auch Schmierstoff, wie beispielsweise Öl, oder ein mit Schmierstoff getränktes Papier zwischen den Oberflächen eingebracht werden kann.

Auch kann auf mindestens einer der Schichten des Heizregisters 10, insbesondere auf mindestens einer der Isolationsschichten 50, die vorzugsweise aus Isolationskeramik ausgebildet ist, eine entsprechende Gleitschicht 130, 140, 150 aus einem Materialgemisch vorhanden sein, wobei das Materialgemisch Silikon beziehungsweise Polyesterlack mit Bohrnitrit als Gleitmittel umfassen kann und für Dünnfilmapplikationen unter 20 µm, bevorzugt unter 5 µm, vorzugsweise auf Isolationskeramik ausgelegt ist.

Ferner kann mindestens eine Gleitschicht 130, 140, 150 ein Polymer als Wärmeleitermedium, das mit Wärmepartikeln gefüllt ist, umfassen. Dieses Polymer kann durch Hitze oder durch den Zusatz von chemischen Härtern aushärten. Die Wärmeübertragung erfolgt dann ausschließlich über die Wärmepartikel. Dabei beträgt der Füllgrad solcher Polymere mit Wärmepartikeln mindestens 60%.

## Patentansprüche

1. Elektrisch betriebene Heizvorrichtung mit einem Heizregister (10), das ein schichtförmiges Heizelement (20) zum Umwandeln von elektrischer Energie in Wärme und mindestens eine elektrisch isolierende und wärmeleitende Isolationsschicht (50) umfasst, die zumindest bereichsweise eine Seite des schichtförmigen Heizelements (20) kontaktiert, wobei die Isolationsschicht (50) und das schichtförmige Heizelement (20) miteinander verspannt sind, **dadurch gekennzeichnet, dass** zwischen mindestens einer Isolationsschicht (50) und dem schichtförmigen Heizelement (20) eine Gleitschicht angeordnet ist.

2. Heizeinrichtung nach Anspruch 1, **dadurch gekennzeichnet, dass** die Gleitschicht derart ausgebildet ist, dass die mindestens eine Isolationsschicht (50) und das schichtförmige Heizelement (20) zumindest in dem Bereich ihrer gegenseitigen Kontaktflächen eine Materialpaarung aufweisen, bei der der Abrieb der Kontaktflächen einen vorbestimmten Grenzwert unterschreitet.

3. Heizvorrichtung nach Anspruch 1 oder 2, **dadurch gekennzeichnet, dass** das Heizregister (10) eine Außenschicht (60) umfasst, die die aus der Isolationsschicht bzw. den Isolationsschichten (50) und dem schichtförmigen Heizelement (20) gebildete Anordnung zumindest teilweise umgibt, wobei die dem Heizelement (20) abgewandte Oberflächen der Isolationsschicht (50) von der Außenschicht (60) zumindest bereichsweise kontaktiert wird, und wobei die Außenschicht (60) mit der Isolationsschicht (50) und dem Heizelement (20) verspannt ist und als Rohrwand eines umhüllenden, vorzugsweise verpressten Rohrs (60) oder als Extrusionsprofil ausgebildet ist.

4. Heizvorrichtung nach Anspruch 1, 2 oder 3, **dadurch gekennzeichnet, dass** das schichtförmige Heizelement (20) eine PTC-Schicht (30) ist, die mit mindestens einer elektrisch leitenden Kontaktschicht versehen ist, und zwei schichtförmige Kontaktelektroden (40) umfasst, die jeweils eine Oberfläche der PTC-Schicht (30) zumindest bereichsweise kontaktieren, oder dass das schichtförmige Heizelement (20) mindestens ein auf einer Trägerschicht aufgebrachtes Dickschichtheizelement umfasst.

5. Heizvorrichtung nach Anspruch 4, **dadurch gekennzeichnet, dass** zwischen mindestens einer der Kontaktelektroden (40) und der PTC-Schicht (30) und/oder zwischen mindestens einer der Isolationsschichten (50) und der Außenschicht (60) eine einem Abrieb entgegenwirkende Gleitschicht (130, 150) angeordnet ist und/oder dass mindestens eine der Kontaktelektroden (40) und die PTC-Schicht (30) und/oder mindestens eine Isolationsschicht (50) und die Außenschicht (60) zumindest in dem Bereich ihrer gegenseitigen Kontaktflächen eine Materialpaarung aufweisen, bei der der Abrieb der Kontaktflächen einen vorbestimmten Grenzwert unterschreitet.

6. Heizvorrichtung nach einem der vorangehenden Ansprüche, **dadurch gekennzeichnet, dass** die Außenschicht (60) aus Aluminium ausgebildet ist und/oder mindestens eine der Isolationsschichten (50) mit einer Isolierkeramik, beispielsweise aus Aluminiumoxid, gebildet ist und/oder die PTC-Schicht (30) aus PTC-Keramik ausgebildet ist und/oder die Kontaktschicht der PTC-Schicht (30) aus Gold oder Silber ausgebildet ist und/oder mindestens eine Kontaktelektrode (40) aus Aluminium ausgebildet ist.

7. Heizvorrichtung nach einem der vorangehenden Ansprüche, **dadurch gekennzeichnet, dass** mindestens eine Kontaktelektrode (40) an ihren Kontaktflächen mit der PTC-Schicht (30) verklebt ist.

8. Heizvorrichtung nach einem der vorangehenden Ansprüche, **dadurch gekennzeichnet, dass** mindestens eine der Gleitschichten (130, 140, 150), die zwischen zwei der sich kontaktierenden Schichten (20, 30, 40, 50, 60) angeordnet sind, als Beschichtung einer Kontaktfläche einer der zwei der sich kontaktierenden Schichten (20, 30, 40, 50, 60) oder als separate Schicht ausgebildet ist.

9. Heizvorrichtung nach einem der vorangehenden Ansprüche, **gekennzeichnet dadurch, dass** mindestens eine der Gleitschichten (130, 140, 150), die zwischen zwei der sich kontaktierenden Schichten (20, 30, 40, 50, 60) angeordnet sind, als Dünnfilm mit einer Dicke von unter 20 µm aus Silikon oder Polyesterlack mit Bornitrit als Gleitmittel und/oder aus einem Polymer, das insbesondere mit Wärmeleitpartikeln zur Realisierung von Wärmeübertragung gefüllt ist und/oder durch Hitze oder Zusatz von chemischem Härter aushärtet, ausgebildet ist.

10. Heizvorrichtung nach einem der vorangehenden Ansprüche, **dadurch gekennzeichnet, dass** mindestens eine der Gleitschichten, die zwischen zwei der sich kontaktierenden Schichten (20, 30, 40, 50, 60) angeordnet sind, durch die Einbringung eines Schmierstoffes, wie beispielsweise Öl oder Fett, zwischen den mindestens zwei der sich kontaktierenden Schichten (20, 30, 40, 50, 60) realisiert ist oder aus einem mit einem Schmierstoff getränktem Material, wie beispielsweise ein im Öl getränktes Papier, gebildet ist.

11. Heizvorrichtung nach einem der vorangehenden Ansprüche, **dadurch gekennzeichnet, dass** mindestens zwei der sich kontaktierenden Schichten (20, 30, 40, 50, 60) zumindest in dem Bereich ihrer gegenseitigen Kontaktflächen eine Materialpaarung aus Messing und Aluminium oder aus Messing und Zinn aufweisen.

## Claims

1. An electrically operated heating device with a heating register (10), which comprises a layered heating element (20), for converting electrical energy into heat, and at least one electrically insulating and heat-conducting insulating layer (50), which makes contact, at least in certain regions, with one side of the layered heating element (20), wherein the insulating layer (50) and the layered heating element (20) are braced with one another, **characterised in that** a sliding layer is arranged between at least one insulating layer (50) and the layered heating element (20).

2. The heating device according to claim 1, **characterised in that** the sliding layer is formed such that the at least one insulating layer (50) and the layered heating element (20) have, at least in the region of their mutual contact surfaces, a material pairing with which the abrasion of the contact surfaces goes below a predetermined limit value.

3. The heating device according to claim 1 or 2, **characterised in that** the heating register (10) comprises an outer layer (60), which at least partially surrounds the arrangement formed by the insulating layer or the insulating layers (50) and the layered heating element (20), wherein contact is made by the outer layer (60), at least in certain regions, with the surfaces of the insulating layer (50) that are facing away from the heating element (20), and wherein the outer layer (60) is braced with the insulating layer (50) and the heating element (20) and is formed as a tube wall of an enveloping, preferably compressed tube (60) or as an extrusion profile.

4. The heating device according to claim 1, 2 or 3, **characterised in that** the layered heating element (20) is a PTC layer (30), which is provided with at least one electrically conducting contact layer, and comprises two layered contact electrodes (40), which respectively make contact, at least in certain regions, with a surface of the PTC layer (30), or **in that** the layered heating element (20) comprises at least one thick-film heating element applied to a supporting layer.

5. The heating device according to claim 4, **characterised in that** an abrasion-counteracting sliding layer (130, 150) is arranged between at least one of the contact electrodes (40) and the PTC layer (30) and/or between at least one of the insulating layers (50) and the outer layer (60) and/or **in that** at least one of the contact electrodes (40) and the PTC layer (30) and/or at least one insulating layer (50) and the outer layer (60) have, at least in the region of their mutual contact surfaces, a material pairing with which the abrasion of the contact surfaces goes below a predetermined limit value.

6. The heating device according to one of the preceding claims, **characterised in that** the outer layer (60) is formed from aluminium and/or at least one of the insulating layers (50) is formed with an insulating ceramic, for example of alumina, and/or the PTC layer (30) is formed from PTC ceramic and/or the contact layer of the PTC layer (30) is formed from gold or silver and/or at least one contact electrode (40) is formed from aluminium.

7. The heating device according to one of the preceding claims, **characterised in that** at least one contact electrode (40) is adhesively bonded at its contact surfaces to the PTC layer (30).

8. The heating device according to one of the preceding claims, **characterised in that** at least one of the sliding layers (130, 140, 150) that are arranged between two of the contacting layers (20, 30, 40, 50, 60) is formed as a coating of a contact surface of one of the two contacting layers (20, 30, 40, 50, 60) or as a separate layer.

9. The heating device according to one of the preceding claims, **characterised in that** at least one of the sliding layers (130, 140, 150) that are arranged between two contacting layers (20, 30, 40, 50, 60) is formed as a thin film with a thickness of less than 20 µm from silicone or polyester lacquer with boron nitrite as a lubricant and/or from a polymer that is in particular filled with heat conductive particles to realise heat transmission and/or cures by heat or the addition of chemical hardeners.

10. The heating device according to one of the preceding claims, **characterised in that** at least one of the sliding layers that are arranged between two of the contacting layers (20, 30, 40, 50, 60) is realised by the introduction of a lubricant, such as for example oil or grease, between the at least two contacting layers (20, 30, 40, 50, 60) or is formed from a material impregnated with a lubricant, such as for example a paper impregnated in oil.

11. The heating device according to one of the preceding claims, **characterised in that** at least two of the contacting layers (20, 30, 40, 50, 60) have, at least in the region of their mutual contact surfaces, a material pairing of brass and aluminium or of brass and tin.

## Revendications

1. Dispositif de chauffage commandé électriquement, comprenant un registre de chauffage (10) qui comprend un élément chauffant (20) en forme de couches servant à la transformation de l'énergie électrique en chaleur et comprend au moins une couche isolante (50) électroisolante et conductrice de la chaleur, couche isolante qui vient au contact au moins partiellement d'un côté de l'élément chauffant (20) en forme de couches, où la couche isolante (50) et l'élément chauffant (20) en forme de couches sont serrés l'un par rapport à l'autre, **caractérisé en ce qu'**une couche permettant le glissement est disposée entre au moins une couche isolante (50) et l'élément chauffant (20) en forme de couches.

2. Dispositif de chauffage selon la revendication 1, **caractérisé en ce que** la couche permettant le glissement est configurée de manière telle, que la couche isolante (50) au moins au nombre de un et l'élément chauffant (20) en forme de couches présentent une combinaison de matériaux au moins dans la zone de leurs surfaces de contact réciproques, combinaison de matériaux dans le cas de laquelle l'usure par frottement des surfaces de contact est inférieure à une valeur limite prédéterminée.

3. Dispositif de chauffage selon la revendication 1 ou 2, **caractérisé en ce que** le registre de chauffage (10) comprend une couche extérieure (60) qui entoure au moins partiellement l'agencement formé par la couche isolante ou les couches isolantes (50) et par l'élément chauffant (20) en forme de couches, où les surfaces de la couche isolante (50), placées à l'opposé de l'élément chauffant (20), sont au moins partiellement au contact de la couche extérieure (60), et où la couche extérieure (60) est serrée avec la couche isolante (50) et l'élément chauffant (20), et est configurée comme une paroi tubulaire d'un tube enveloppant (60), de préférence formé à la presse, ou bien configurée comme un profilé d'extrusion.

4. Dispositif de chauffage selon la revendication 1, 2 ou 3, **caractérisé en ce que** l'élément chauffant (20) en forme de couches est une couche (30) à coefficient de température positif - CTP - qui est dotée d'au moins une couche de contact électroisolante, et comprend deux électrodes de contact (40) en forme de couches, électrodes de contact qui sont à chaque fois au moins partiellement au contact d'une surface de la couche CTP (30), ou bien **en ce que** l'élément chauffant (20) en forme de couches comprend au moins un élément chauffant à couches épaisses appliqué sur une couche support.

5. Dispositif de chauffage selon la revendication 4, **caractérisé en ce qu'**une couche (130, 150) permettant le glissement et s'opposant à une usure par frottement est disposée entre au moins l'une des électrodes de contact (40) et la couche CTP (30) et / ou entre au moins l'une des couches isolantes (50) et la couche extérieure (60), et / ou en ce qu'au moins l'une des électrodes de contact (40) et la couche CTP (30) et / ou au moins une couche isolante (50) et la couche extérieure (60) présentent, au moins dans la zone de leurs surfaces de contact réciproques, une combinaison de matériaux dans le cas de laquelle l'usure par frottement des surfaces de contact est inférieure à une valeur limite prédéfinie.

6. Dispositif de chauffage selon l'une quelconque des revendications précédentes, **caractérisé en ce que** la couche extérieure (60) est en aluminium et / ou au moins l'une des couches isolantes (50) est formée par une céramique isolante, par exemple se composant d'oxyde d'aluminium, et / ou la couche CTP (30) est formée par une céramique CTP, et / ou la couche de contact de la couche CTP (30) est constituée d'or ou d'argent, et / ou au moins une électrode de contact (40) est en aluminium.

7. Dispositif de chauffage selon l'une quelconque des revendications précédentes, **caractérisé en ce qu'**au moins une électrode de contact (40) est collée, au niveau de ses surfaces de contact, avec la couche CTP (30).

8. Dispositif de chauffage selon l'une quelconque des revendications précédentes, **caractérisé en ce qu'**au moins l'une des couches (130, 140, 150), qui permettent le glissement et sont disposées entre deux des couches (20, 30, 40, 50, 60) venant au contact l'une de l'autre, est configurée comme revêtement d'une surface de contact de l'une des deux couches (20, 30, 40, 50, 60) venant au contact l'une de l'autre ou comme une couche séparée.

9. Dispositif de chauffage selon l'une quelconque des revendications précédentes, **caractérisé en ce qu'**au moins l'une des couches (130, 140, 150), qui permettent le glissement et sont disposées entre deux des couches (20, 30, 40, 50, 60) venant au contact l'une de l'autre, est configurée comme un film mince ayant une épaisseur inférieure à 20 µm, ledit film se composant de silicone ou de laque polyester comportant du nitrure de bore servant d'agent antifriction et / ou se composant d'un polymère qui est chargé en particulier de particules conductrices de la chaleur servant à la réalisation de la transmission de chaleur et / ou durci sous l'effet de la chaleur ou en ajoutant un durcisseur chimique.

10. Dispositif de chauffage selon l'une quelconque des revendications précédentes, **caractérisé en ce qu'**au moins l'une des couches, qui permettent le glissement et sont disposées entre deux des couches venant au contact l'une de l'autre (20, 30, 40, 50, 60), est réalisée, entre les couches (20, 30, 40, 50, 60) au moins au nombre de deux et venant au contact les unes des autres, par l'introduction d'un lubrifiant comme par exemple de l'huile ou de la graisse, ou bien est formée à partir d'un matériau imprégné d'un lubrifiant, comme par exemple un papier imprégné d'huile.

11. Dispositif de chauffage selon l'une quelconque des revendications précédentes, **caractérisé en ce qu'**au moins deux des couches (20, 30, 40, 50, 60) venant au contact l'une de l'autre présentent, au moins dans la zone de leurs surfaces de contact réciproques, une combinaison de matériaux se composant de laiton et d'aluminium ou bien de laiton et d'étain.
